# EUROPÄISCHE PATENTSCHRIFT

(11) **EP 0 883 097 B1**
(45) Veröffentlichungstag und Bekanntmachung des Hinweises auf die Patenterteilung: **19.03.2003**
(21) Anmeldenummer: 98109740.5
(22) Anmeldetag: 28.05.1998
(51) Int. Cl.: G08C 19/02

(54) **Anordnung zur Signalübertragung zwischen einer Geberstelle und einer Empfangsstelle**
Device for transmitting signals between a transmitter and a receiver
Dispositif pour la transmission de signaux entre un émetteur et un récepteur

(30) Priorität: 05.06.1997 DE 19723645
(43) Veröffentlichungstag der Anmeldung: 09.12.1998
(73) Patentinhaber: Endress + Hauser GmbH + Co.KG., 79689 Maulburg (DE)
(72) Erfinder: Klöfer, Peter, 79585 Steinen (DE); Krüger, Jürgen, 79541 Lörrach (DE)
(74) Vertreter: Degwert, Hartmut, Dipl.-Phys.

(56) Entgegenhaltungen:
- WO-A-94/20940
- DE-A- 3 934 007

## Beschreibung

Die Erfindung bezieht sich auf eine Anordnung zur Signalübertragung zwischen einer Geberstelle und einer Empfangsstelle, die miteinander durch eine Zweidrahtleitung verbunden sind, über die ein zwischen zwei Grenzwerten veränderlicher analoger Signalstrom übertragen wird, der einen in der Geberstelle von einem Sensor erfaßten Meßwert repräsentiert und den für den Betrieb der Geberstelle erforderlichen Versorgungsstrom bildet, wobei die Geberstelle eine Schaltung aufweist, die eine konstante Betriebsspannung für die Geberstelle erzeugt, und wobei in der Geberstelle eine steuerbare Stromquelle vorgesehen ist, die den über die Zweidrahtleitung fließenden Strom in Abhängigkeit von dem Meßwert bestimmt.

Eine Anordnung dieser Art ist aus der EP-A-0 744 724 bekannt. Bei dieser bekannten Anordnung sind keine Maßnahmen getroffen, die es ermöglichen könnten, die in der Geberstelle dem Sensor und dessen Meßwandlerschaltung zur Verfügung gestellte Leistung zu optimieren. Die Betriebsspannung der Geberstelle wird vielmehr stets auf einem konstanten Wert gehalten, so daß abhängig von dem gerade fließenden Signalstrom mehr oder weniger Leistung für die interne Versorgung in der Geberstelle zur Verfügung steht.

Der Erfindung liegt daher die Aufgabe zugrunde, eine Anordnung der eingangs angegebenen Art so auszugestalten, daß die in der Geberstelle verfügbare Leistung optimiert wird.

Diese Aufgabe wird gemäß der Erfindung dadurch gelöst, daß die die Betriebsspannung für die Geberstelle erzeugende Schaltung ein Schaltregler ist, und daß in der Geberstelle eine Spannungsquelle vorgesehen ist, deren Ausgangsspannung sich entgegengesetzt zum Signalstrom ändert und die die Eingangsspannung des Abwärts-Schaltreglers bildet.

Der in der erfindungsgemäßen Anordnung verwendete Schaltregler hat die Eigenschaft, daß er die an ihn angelegte Eingangsspannung in eine konstante Ausgangsspannung umsetzt, wobei, abgesehen von internen Verlusten, seine Ausgangsleistung gleich seiner eingangsseitig vorhandenen Leistung ist. Die verfügbare Eingangsleistung kann dadurch erhöht werden, daß seine Eingangsspannung durch Verändern der Ausgangsspannung der Spannungsquelle entgegengesetzt zum Meßwert verändert wird. Bei Vorhandensein eines niedrigen Meßwerts, der demgemäß auch einen niedrigen Signalstrom ergibt, wird daher die Eingangsspannung des Schaltreglers erhöht, während sie bei einem großen Meßwert, der demgemäß auch einen großen Signalstrom ergibt, verringert wird.

Aus der DE-C-39 34 007 ist zwar die Verwendung eines Schaltreglers zur Erzeugung der Versorgungsspannung für eine Meßwandlerschaltung und einen Sensor bekannt, jedoch ist es bei dieser bekannten Anordnung nicht möglich, die Eingangsspannung des Schaltreglers zur Beeinflussung der verfügbaren Leistung zu beeinflussen.

Vorteilhafte Weiterbildungen und Ausgestaltungen der Erfindung sind in den Unteransprüchen gekennzeichnet.

Weitere Merkmale und Vorteile der Erfindung ergeben sich aus der Beschreibung von Ausführungsbeispielen anhand der Zeichnung. In der Zeichnung zeigen:
- Figur 1: eine schematische Darstellung einer Anordnung zur Signalübertragung zwischen einer Geberstelle und einer Empfangsstelle gemäß einem ersten Ausführungsbeispiel,
- Figur 2: ein Diagramm zur Erläuterung des Zusammenhangs zwischen dem Meßwert, dem Signalstrom und der Eingangsspannung des Schaltreglers und
- Figur 3: eine schematische Darstellung einer Anordnung zur Signalübertragung zwischen einer Geberstelle und einer Empfangsstelle gemäß einem zweiten Ausführungsbeispiel.

In der Zeichnung zeigt Figur 1 schematisch eine Geberstelle 10, die mit einer Empfangsstelle 12 über eine Zweidrahtleitung 14 verbunden ist. Die Geberstelle 10 ist bei dem dargestellten Beispiel eine Meßstelle, in der mit Hilfe eines Sensors 16 ein Meßwert (beispielsweise Temperatur, Druck, Feuchtigkeit, Füllstand, Durchfluß) erfaßt wird. Die Geberstelle 10 enthält keine eigene Energiequelle, sondern bezieht den für ihren Betrieb erforderlichen Versorgungsstrom über die Zweidrahtleitung 14 von einer in der Empfangsstelle 12 enthaltenen Spannungsquelle 18. Über die gleiche Zweidrahtleitung 14 wird ein jeweils den gerade gemessenen Meßwert darstellendes Meßwertsignal von der Geberstelle 10 zur Empfangsstelle 14 übertragen. Einer üblichen Technik entsprechend ist das Meßwertsignal ein über die Zweidrahtleitung 14 fließender Signalstrom I_{S}, der sich zwischen zwei vorgegebenen Werten (üblicherweise den Stromwerten 4 mA und 20 mA) ändern kann. Die Spannungsquelle 18 liefert eine Gleichspannung, und der Meßstrom I_{S} ist ein Gleichstrom.

Zur Meßwerterfassung enthält die Geberstelle 10 den bereits erwähnten Sensor 16 und eine mit ihm verbundene Meßwandlerschaltung 20, die an Ausgängen 22 und 24 zwei den jeweils erfaßten Meßwert repräsentierende Signale abgibt. Der Zweck dieser beiden Signale wird anschließend noch erläutert.

Die Empfangsstelle 12 enthält eine Auswertungsschaltung 26, die aus dem über die Zweidrahtleitung 14 übertragenen Signalstrom I_{S} die Meßwertinformation gewinnt. Zu diesem Zweck ist in die Zweidrahtleitung ein Meßwiderstand 28 eingefügt, an dem eine Spannung U_{M} entsteht, die dem über die Zweidrahtleitung übertragenen Signalstrom I_{S} proportional ist und die der Auswertungsschaltung 26 zugeführt wird. In dem schematischen Schaltbild von Figur 1 ist in der Empfangsstelle 12 ferner ein Widerstand 30 gezeigt, der neben dem Widerstand 28 die Last repräsentiert, die empfängerseitig an der Zweidrahtleitung 14 liegt.

Der Signalstrom I_{S} wird in der Geberstelle 10 durch eine steuerbare Stromquelle 32 eingestellt, der das von der Meßwandlerschaltung 20 am Ausgang 24 abgegebene Signal als Steuersignal für den festzulegenden Signalstrom I_{S} zugeführt wird. Abhängig vom jeweils erfaßten Meßwert wird somit der in der Zweidrahtleitung fließende Signalstrom I_{S} durch eine entsprechende Steuerung der Stromquelle 32 bestimmt.

Wie aus Figur 1 ferner hervorgeht, enthält die Geberstelle 10 eine steuerbare Spannungsquelle 34 und einen Schaltregler 36, dessen Aufgabe darin besteht, eine konstante Betriebsspannung für die Meßwandlerschaltung 20 und den Sensor 16 zu erzeugen. Die Eingangsspannung für den Schaltregler 36 wird von der Spannungsquelle 34 geliefert, wobei der Wert der Ausgangsspannung dieser Spannungsquelle 34 mit Hilfe des von der Meßwandlerschaltung 20 am Ausgang 22 abgegebenen Signals gesteuert werden kann.

Die Verwendung des Schaltreglers 36 in Verbindung mit der steuerbaren Spannungsquelle 34 ermöglicht es, der Meßwandlerschaltung 20 und dem Sensor 16 stets die höchstmögliche Leistung zur Verfügung zu stellen. Der Schaltregler 36 sorgt dabei dafür, daß trotz einer Erhöhung seiner Eingangsspannung die Betriebsspannung der Meßwandlerschaltung 20 und des Sensors 16 auf einem konstanten Wert gehalten wird, so daß durch eine Erhöhung der Eingangsspannung am Schaltregler 36 eine höhere Eingangsleistung zur Verfügung steht, die somit auch eine höhere Ausgangsleistung ermöglicht. Bei einem vom Sensor 16 erfaßten Meßwert, der am unteren Ende des Meßwertbereichs liegt, nimmt der Signalstrom I_{S} ebenfalls den unteren Wert des Signalstrombereichs an, im oben angegebenen Beispiel also den Wert von 4 mA, so daß auch die Eingangsleistung am Schaltregler 36 einen niedrigen Wert annehmen würde, da sie durch das Produkt aus Signalstrom und Eingangsspannung gebildet wird. Durch das Steuersignal aus der Meßwandlerschaltung 20 kann die Ausgangsspannung der Spannungsquelle 34 für diesen Fall erhöht werden, so daß die am Eingang des Schaltreglers 36 verfügbare Leistung ebenfalls erhöht wird. Diese erhöhte Leistung steht dann auch für den Betrieb der Meßwandlerschaltung 20 und des Sensors 16 zur Verfügung.

Wenn der vom Sensor 16 erfaßte Meßwert einen hohen Wert hat, der zu einem hohen Signalstrom I_{S} führt, wird mittels des Steuersignals aus der Meßwandlerschaltung 20 die von der Spannungsquelle 34 am Eingang des Schaltreglers 36 erzeugte Eingangsspannung herabgesetzt, da in diesem Fall wegen des hohen Signalstroms I_{S} genügend Leistung für den Betrieb der Meßwandlerschaltung 20 und des Sensors 16 zur Verfügung steht.

In welchen Grenzen die von der Spannungsquelle 34 eingestellte Spannung abhängig vom jeweils erfaßten Meßwert verändert werden kann, hängt von mehreren Faktoren, wie der Ausgangsspannung der Versorgungsspannungsquelle 18, der aus dem Meßwiderstand 28 und im Widerstand 30 gebildeten Last in der Empfängerstelle 12 und von der minimalen Klemmenspannung U_{K} ab, die an der Geberstelle 10 für deren einwandfreiem Betrieb vorhanden sein muß.

In Figur 2 ist ein Diagramm dargestellt, aus dem hervorgeht, wie sich die von der Spannungsquelle 34 erzeugte Spannung Uₑ und der Signalstrom I_{S} in Abhängigkeit vom Meßwert M ändert. Der Meßwert M ist dabei normiert dargestellt; sein kleinster Wert hat den normierten Wert 0 und sein größter Wert hat den normierten Wert 1. Bei der oben erwähnten Zweidrahttechnik hat der Signalstrom I_{S} beim minimalen Meßwert den Wert 4 mA und beim maximalen Meßwert den Wert 20 mA. Im angegebenen Beispiel ändert sich dabei die Eingangsspannung Uₑ von 12 V beim minimalen Meßwert auf 10 V beim maximalen Meßwert. Diese Werte sind hier nur als Beispiel angegeben; je nach Anwendungsfall können sie auch davon abweichen.

In Figur 3 ist eine weitere Ausführungsform der hier zu beschreibenden Anordnung dargestellt. Im Gegensatz zum Ausführungsbeispiel von Figur 1 wird in diesem Fall die Spannungsquelle 34 nicht durch ein Ausgangssignal der Meßwandlerschaltung 20, sondern direkt durch die Klemmenspannung Uₖ an der Geberstelle gesteuert. Diese Klemmenspannung kann zu diesem Zweck verwendet werden, da sie ebenfalls eindeutig mit dem vom Sensor 16 erfaßten Meßwert in Beziehung steht, der zur Einstellung des Signalstroms I_{S} führt. Der Signalstrom I_{S}, der auch in der Empfängerstelle 12 fließt, bestimmt wiederum die Klemmenspannung Uk aufgrund der Spannungsabfälle in der Empfängerstelle.

Die obigen Ausführungen zeigen, daß mit Hilfe der beschriebenen Anordnung eine Optimierung der der Meßwandlerschaltung 20 und dem Sensor 16 zur Verfügung gestellten Leistung ermöglicht wird. Eine Anwendung dieses Prinzips ist nicht auf die Verwendung bei bestimmten Meßwandlerschaltungen und Sensoren beschränkt. Beispielsweise kann sie ohne weiteres bei Mikrowellen-Füllstandsmeßgeräten eingesetzt werden, die nach dem Pulsradar-Verfahren oder dem Frequenzmodulations-Dauer-Radarverfahren arbeiten.

## Patentansprüche

1. Anordnung zur Signalübertragung zwischen einer Geberstelle (10) und einer Empfangsstelle (12), die miteinander durch eine Zweidrahtleitung (14) verbunden sind, über die ein zwischen zwei Grenzwerten veränderlicher analoger Signalstrom (I_{S}) übertragen wird, der einen in der Geberstelle (10) von einem Sensor (16) erfaßten Meßwert repräsentiert und den für den Betrieb der Geberstelle (10) erforderlichen Versorgungsstrom bildet, wobei die Geberstelle (10) eine Schaltung (36) aufweist, die eine konstante Betriebsspannung für die Geberstelle (10) erzeugt, und wobei in der Geberstelle (10) eine steuerbare Stromquelle (32) vorgesehen ist, die den über die Zweidrahtleitung (14) fließenden Strom in Abhängigkeit von dem Meßwert bestimmt, **dadurch gekennzeichnet, daß** die die Betriebsspannung für die Geberstelle (10) erzeugende Schaltung (36) ein Schaltregler ist, und daß in der Geberstelle (10) eine Spannungsquelle (34) vorgesehen ist, deren Ausgangsspannung sich entgegengesetzt zum Signalstrom ändert und die die Eingangsspannung des Abwärts-Schaltreglers (36) bildet.

2. Anordnung nach Anspruch 1, **dadurch gekennzeichnet, daß** die Spannungsquelle (34) durch ein Steuersignal gesteuert wird, das von einer Meßwandlerschaltung (20) erzeugt wird, die das vom Sensor (16) abgegebene, den Meßwert repräsentierende Signal verarbeitet.

3. Anordnung nach Anspruch 1, **dadurch gekennzeichnet, daß** die Spannungsquelle (34) durch ein von den Eingangsklemmen der Geberstelle (10) abgegriffenes, der Spannung (U_{K}) an der Zweidrahtleitung (14) entsprechendes Steuersignal gesteuert wird.

## Claims

1. An assembly for signal transfer between a transmitter location (10) and a receiver location (12) connected to each other by a two-wire line (14) via which an analogue signal current (I_{S}), variable between two limit values, is transferred which represents a measured variable sensed by a sensor (16) in the transmitter location (10) and forms the supply current necessary for operating the transmitter location (10), the transmitter location (10) comprising a circuit (36) generating a constant operating voltage for the transmitter location (10), and a controllable current source (32) being provided in the transmitter location (10), the current source (32) determining the current flowing via the two-wire line (14) as a function of the measured variable, **characterized in that** the circuit (36) generating the operating voltage for the transmitter location (10) is a switching regulator and that in the transmitter location (10) a voltage source (34) is provided, the output voltage of which changes in the opposite sense of the signal current and forms the input voltage of the step-down switching regulator (36).

2. The assembly as set forth in claim 1, **characterized in that** the voltage source (34) is controlled by a control signal generated by a transducer circuit (20) processing the signal representing the measured variable and output by the sensor (16).

3. The assembly as set forth in claim 1, **characterized in that** the voltage source (34) is controlled by a control signal corresponding to the voltage (U_{K}) across the two-wire line (14) and tapped from the input terminals of the transmitter location (10).

## Revendications

1. Agencement pour la transmission de signaux entre un poste émetteur (10) et un poste récepteur (12) qui sont reliés entre eux par une ligne à deux fils (14) par l'intermédiaire de laquelle est transmis un courant de signaux (I_{S}) analogique variable entre deux valeurs limites, qui représente une valeur de mesure saisie par un capteur (16) au poste émetteur (10) et forme le courant d'alimentation nécessaire pour le fonctionnement du poste émetteur (10), celui-ci présentant un circuit (36) qui produit une tension de service constante pour le poste émetteur (10), et une source de courant (32) qui peut être commandée étant prévue au poste émetteur (10), laquelle détermine le courant passant par la ligne à deux fils (14) en fonction de la valeur de mesure, **caractérisé en ce que** le circuit (36) produisant la tension de service pour le poste émetteur (10) est un régulateur de commutation et **en ce qu'**il est prévu au poste émetteur (10) une source de tension (34) dont la tension de sortie varie de manière inverse au courant de signaux et qui forme la tension d'entrée du régulateur de commutation (36) en aval.

2. Agencement selon la revendication 1, **caractérisé en ce que** la source de tension (34) est commandée par un signal de commande qui est produit par un circuit convertisseur de mesure (20) qui traite le signal délivré par le capteur (16), représentant la valeur de mesure.

3. Agencement selon la revendication 1, **caractérisé en ce que** la source de tension (34) est commandée par un signal de commande déterminé par les bornes d'entrée du poste émetteur (10), correspondant à la tension (U_{K}) sur la ligne à deux fils (14).
